# EUROPÄISCHE PATENTSCHRIFT

(11) **EP 0 848 157 B1**
(45) Veröffentlichungstag und Bekanntmachung des Hinweises auf die Patenterteilung: **19.01.2000**
(21) Anmeldenummer: 97120430.0
(22) Anmeldetag: 21.11.1997
(51) Int. Cl.: F02M 37/00

(54) **Kraftstoffversorgungseinheit**
Fuel supply unit
Unité d'alimentation de carburant

(30) Priorität: 10.12.1996 DE 19651188
(43) Veröffentlichungstag der Anmeldung: 17.06.1998
(73) Patentinhaber: Mannesmann VDO Aktiengesellschaft, 60388 Frankfurt am Main (DE)
(72) Erfinder: Meese, Klaus-Dieter, 60318 Frankfurt (DE); Korst, Otto, 56414 Herschbach (DE); Günther, Joachim, 65396 Frankfurt (DE)
(74) Vertreter: Rassler, Andrea, Dipl.-Phys.

(56) Entgegenhaltungen:
- DE-A- 4 400 213
- DE-A- 4 411 566
- DE-A- 4 431 996
- DE-A- 19 541 086
- GB-A- 2 268 225
- US-A- 2 920 690
- US-A- 4 569 637
- US-A- 4 694 857
- US-A- 5 148 792

## Beschreibung

Die Erfindung betrifft eine Kraftstoffversorgungseinheit mit einer in einem Kraftstoffbehälter angeordneten Kraftstoffpumpe, welche zum Fördern von Kraftstoff aus dem Kraftstoffbehälter zu einer Brennkraftmaschine eines Kraftfahrzeuges ausgebildet ist, mit einem Druckhalteventil, welches zum Halten eines Druckes bei abgeschalteter Brennkraftmaschine und abgeschalteter Kraftstoffpumpe in einer durch einen Deckel des Kraftstoffbehälters zur Brennkraftmaschine führenden Vorlaufleitung ausgebildet ist.

Eine solche Kraftstoffversorgungseinheit wird bei heutigen Kraftfahrzeugen eingesetzt und ist damit bekannt. Dabei ist die Kraftstoffpumpe mittels einer Anschlußleitung mit einem in eine Öffnung des Kraftstoffbehälters eingesetzten Deckel verbunden. Von diesem Deckel führt die Vorlaufleitung zu der Brennkraftmaschine. Das Druckhalteventil befindet sich in einem Auslaß der Kraftstoffpumpe. Damit soll erreicht werden, daß erstens das Kraftstoffvolumen in der Vorlaufleitung bleibt und somit direkt beim Start der Verbrennungskraftmaschine zur Verfügung steht und zweitens ein Verdampfen weitgehend ausgeschlossen ist.

Das Verdampfen entsteht durch Aufheizen der Vorlaufleitung infolge von Nachwärme in der Vorlaufleitung. Das Verdampfen des Kraftstoffs führt zu Dampfblasen in der Vorlaufleitung, welche die Versorgung der Brennkraftmaschine mit Kraftstoff bei einem erneuten Start unterbrechen. Die Unterbrechung der Kraftstoffversorgung muß besonders bei Kraftfahrzeugen mit einem Abgaskatalysator zuverlässig verhindert werden.

Nachteilig ist hierbei, daß aufgrund einer Mehrzahl von Verbindungsstellen zwischen Kraftstoffbehälter und Brennkraftmaschine der Druck in der Vorlaufleitung nicht zuverlässig gehalten wird und somit bereits nach kurzer Zeit absinkt.

Es ist weiterhin ein auf Druck ansprechendes Kraftstoffördersystem bekannt, das einen Verteiler mit Drucksensor und Bypassleitung aufweist (US 5,148,792). Einer an dem Verteiler angeschlossenen Vorlaufleitung sind ein Rückschlagventil und ein in der Bypassleitung angeordnetes Druckbegrenzungsventil vorgeschalten. Nachteilig an dieser Anordnung ist das Vorhandensein von zwei Ventilen, um den Druck in der Vorlaufleitung zu halten.

In einer anderen Kraftstoffördereinheit ist an der Kraftstoffpumpe ein Stutzen mit einem Rückschlagventil angeordnet, der durch den Deckel eines Kraftstoffbehälters geführt zum Anschluß einer Vorlaufleitung bestimmt ist (US 4,569,637). Der Nachteil dieser und der zuvor genannten Anordnung besteht darin, daß es bei einem Trennen der Vorlaufleitung infolge eines Unfalls oder von Reparatur- oder Wartungsarbeiten zum Auslaufen des Kraftstoffs aus der Vorlaufleitung kommt.

Der Erfindung liegt das Problem zugrunde, eine Kraftstoffversorgungseinheit der eingangs genannten Art so zu gestalten, daß das Absinken des Druckes in der Vorlaufleitung im Bereich der Brennkraftmaschine möglichst lange hinausgezögert wird und das ein Auslaufen von Kraftstoff bei einem Trennen der Vorlaufleitung vom Deckel infolge eines Unfalls oder von Reparatur- oder Wartungsabeiten verhindert wird.

Dieses Problem wird erfindungsgemäß dadurch gelöst, daß das Druckhalteventil in einer an dem Deckel des Kraftstoffbehälters anzukuppelnden Schlauchkupplung der Vorlaufleitung angeordnet ist.

Durch diese Gestaltung steht die von der Kraftstoffpumpe zu dem Deckel führende Anschlußleitung nach einem Abschalten der Brennkraftmaschine und der Kraftstoffpumpe nicht mehr unter Druck. Damit kann auch an den Enden dieser Anschlußleitung kein Kraftstoff mehr entweichen und so zu einem Absinken des Druckes führen. Die erfindungsgemäße Kraftstoffversorgungseinheit hat damit nur noch zwei Dichtstellen an den Enden der Vorlaufleitung, welche ohnehin ausreichend dicht gehalten werden müssen, da sie sich außerhalb des Kraftstoffbehälters befinden.

Weiterhin ist hierdurch sichergestellt, daß bei Wartungsarbeiten die Vorlaufleitung von dem Kraftstoffbehälter schnell getrennt werden kann, ohne daß Kraftstoff aus ihr auslaufen und damit Luft in sie eindringen kann. Auch diese Luft würde sonst zu einer Unterbrechung der Kraftstoffversorgung bei einem anschließenden Start führen. Ein solches Druckhalteventil ist preiswert herstellbar, da es kein eigenes Gehäuse benötigt.

Die Schlauchkupplung ist vorzugsweise mit ihrem einen Ende mit der Vorlaufleitung und mit ihrem zweiten Ende mit einem Anschlußstutzen des Deckels verbindbar und weist in ihrem mittleren Durchgangsbereich das Druckhalteventil auf.

In einfacher Ausgestaltung weist das Druckhalteventil eine entgegen der Förderrichtung zur Brennkraftmaschine federbeaufschlagtes Ventilglied auf, dessen Dichtfläche gegen einen in der Durchgangsöffnung der Schlauchkupplung angeordneten, ringförmigen Ventilsitz anlegbar ist.

Dabei kann das Ventil eine in Öffnungsstellung des Druckhalteventils umströmbare Dichtscheibe sein, die zur Dichtsicherheit vorzugsweise eine axial hervorstehende, ringförmig umlaufende Dichtkante aufweist.

Eine einfache Befestigungsmöglichkeit für die Vorlaufleitung wird damit erreicht, daß das erste Ende der Schlauchkupplung mit einem sägezahnförmigen, umlaufenden Nutenprofil ausgebildet ist, auf das ein Ende der schlauchartigen Vorlaufleitung aufschiebbar und fixierbar ist.

Ein schnelles Verbinden sowie Trennen der Vorlaufleitung von dem Anschlußstutzen wird damit erreicht, daß das zweite Ende der Schlauchkupplung als auf den Anschlußstutzen aufsteckbare Schnellkupplung ausgebildet ist.

Die Erfindung läßt zahlreiche Ausführungsformen zu. Zur weiteren Verdeutlichung ihres Grundprinzips sind zwei davon in der Zeichnung dargestellt und werden nachfolgend beschrieben. Diese zeigt in
- Fig. 1: eine schematische Darstellung einer erfindungsgemäßen Kraftstoffversorgungseinheit für eine Brennkraftmaschine,
- Fig. 2:: eine Schnittdarstellung durch die auf einem Anschluß eines Deckels montierte Schlauchkupplung der Kraftstoffversorgungseinheit nach Fig. 1

Figur 1 zeigt schematisch die Versorgung einer Brennkraftmaschine 1 mit Kraftstoff 2 aus einem Kraftstoffbehälter 3. Hierfür ist der Kraftstoffbehälter 3 über eine Vorlaufleitung 4 mit einer Einspritzanlage 5 der Brennkraftmaschine 1 verbunden. In dem Kraftstoffbehälter 3 befindet sich eine Kraftstoffpumpe 6 mit einer Anschlußleitung 7. In einer Öffnung 8 des Kraftstoffbehälters 3 ist ein Deckel 9 eingesetzt, welcher einen gemeinsamen Anschlußstutzen 10 für die Anschlußleitung 7 und die Vorlaufleitung 4 hat. In dem Anschlußstutzen 10 ist ein Druckhalteventil 11 mit einem Ventilsitz 12 und einem Ventilglied 13 angeordnet. Das Ventilglied 13 ist von einer Feder 14 gegen den Ventilsitz 12 vorgespannt. Das Druckhalteventil 11 läßt von der Kraftstoffpumpe 6 zu der Einspritzanlage 5 geförderten Kraftstoff 2 ungehindert durch. Wenn der Druck in der Vorlaufleitung 4 im Bereich der Einspritzanlage 5 größer ist als im Bereich der Kraftstoffpumpe 6, schließt das Druckhalteventil 11 ähnlich wie ein Rückschlagventil. Dies ist dann der Fall, wenn die Brennkraftmaschine 1 und auch die Kraftstoffpumpe 6 abgeschaltet sind.

Wird der Kraftstoff 2 in der Vorlaufleitung 4 von einer betriebswarmen Brennkraftmaschine 1 aufgeheizt, verhindert das Druckhalteventil 11 ein Unterschreiten des Dampfdrucks des Kraftstoffs 2. Der Kraftstoff 2 kann damit nicht verdampfen und Dampfblasen in der Vorlaufleitung 4 im Bereich der Brennkraftmaschine 1 bilden.

Figur 2 zeigt vergrößert die auf den Deckel 9 aufgesteckte Schlauchkupplung 16 in einer Schnittdarstellung. Der Deckel 9 hat einen gemeinsamen Anschlußstutzen 10 für die Schlauchkupplung 16 und für die zu der in Figur 1 dargestellten Kraftstoffpumpe 6 führenden Anschlußleitung 7. Der Deckel 9 wird in die Öffnung 8 des Kraftstoffbehältes 3 aus Figur 1 eingesetzt. An seinem linksseitigen Ende hat die Schlauchkupplung 16 einen Stutzen 18, auf welchem die Vorlaufleitung 4 aufgesteckt ist. Zur Abdichtung gegenüber dem Anschlußstutzen 10 sind im Inneren der Schlauchkupplung 16 zwei O-Ringe 20, 21 angeordnet. Ein manuell zu betätigender Druckring 22 ermöglicht eine schnelle Montage und Demontage der Schlauchkupplung 16 auf dem Anschlußstutzen 10. Im Innern der Schlauchkupplung 16 ist das Druckhalteventil 11 eingearbeitet. Dieses hat ein Ventilglied 13, das mittels der Feder 14 gegen den Ventilsitz 12 vorgespannt ist.

## Patentansprüche

1. Kraftstoffversorgungseinheit mit einer in einem Kraftstoffbehälter (3) angeordneten Kraftstoffpumpe (6), welche zum Fördern von Kraftstoff aus dem Kraftstoffbehälter (3) zu einer Brennkraftmaschine (1) eines Kraftfahrzeuges ausgebildet ist, mit einem Druckhalteventil (11), welches zum Halten eines Drukkes bei abgeschalteter Brennkraftmaschine (1) und abgeschalteter Kraftstoffpumpe (6) in einer durch einen Deckel (9) des Kraftstoffbehälters (3) zur Brennkraftmaschine (1) führenden Vorlaufleitung (4) ausgebildet ist, daß das Druckhalteventil (11) in dem Deckel (9) des Kraftstoffbehälters (3) angeordnet ist, **dadurch gekennzeichnet**, daß das Druckhalteventil (11) in einer an dem Deckel (9) des Kraftstoffbehälters (3) anzukuppelnden Schlauchkupplung (16) der Vorlaufleitung (4) angeordnet ist.

2. Kraftstoffversorgungseinheit nach Anspruch 1, **dadurch gekennzeichnet**, daß das Druckhalteventil in einem mit dem Deckel verbundenen Anschlußstutzen (10) für die Vorlaufleitung angeordnet ist.

3. Kraftstoffversorgungseinheit nach Anspruch 1 und 2, **dadurch gekennzeichnet**, daß die Schlauchkupplung (16) mit ihrem einen Ende mit der Vorlaufleitung (4) und mit ihrem zweiten Ende mit einem Anschlußstutzen (10) des Deckels (9) verbindbar ist und in ihrem mittleren Druchgangsbereich das Druckhalteventil (11) aufweist.

4. Kraftstoffversorgungseinheit nach Anspruch 3, **dadurch gekennzeichnet**, daß das Druckhalteventil (11) ein entgegen der Förderrichtung zur Brennkraftmaschine (1) federbeaufschlagtes Ventilglied (13) aufweist, dessen Dichtfläche gegen einen in der Durchgangsöffnung der Schlauchkupplung (16) angeordneten, ringförmigen Ventilsitz (12) anlegbar ist.

5. Kraftstoffversorgungseinheit nach Anspruch 4, **dadurch gekennzeichnet**, daß das Ventilglied (13) eine in Öffnungssstellung des Druckhalteventils (11) umströmbare Dichtscheibe ist.

6. Kraftstoffversorgungseinheit nach Anspruch 5, **dadurch gekennzeichnet**, daß die Dichtscheibe eine axial hervorstehende, ringförmig umlaufende Dichtkante aufweist.

7. Kraftstoffversorgungseinheit nach Anspruch 3, **dadurch gekennzeichnet**, daß das erste Ende der Schlachkupplung (16) mit einem sägezahnförmigen umlaufenden Nutprofil ausgebildet ist, auf das ein Ende der schlauchartigen Vorlaufleitung (4) aufschiebbar und fixierbar ist.

8. Kraftstoffversorgungseinheit nach Anspruch 3, **dadurch gekennzeichnet**, daß das zweite Ende der Schlauchkupplung (16) als auf den Anschlußstutzen (10) aufsteckbare Schnellkupplung ausgebildet ist.

## Claims

1. Fuel supply unit having a fuel pump (6) which is arranged in a fuel tank (3) and is designed for conveying fuel from the fuel tank (3) to an internal combustion engine (1) of a motor vehicle, with a pressure-maintaining valve (11) which is designed to maintain a pressure, when the internal combustion engine (1) is switched off and when the fuel pump (6) is switched off, in a supply line (4) leading through a cover (9) of the fuel tank (3) to the internal combustion engine (1), the pressure-maintaining valve (11) being arranged in the cover (9) of the fuel tank (3), characterized in that the pressure-maintaining valve (11) is arranged in the hose coupling (16) of the supply line (4), which hose coupling is to be coupled to the cover (9) of the fuel tank (3).

2. Fuel supply unit according to Claim 1, characterized in that the pressure-maintaining valve is arranged in a connecting stub (10) to the supply line, which stub is connected to the cover.

3. Fuel supply unit according to Claim 1 and 2, characterized in that the hose coupling (16) can be connected by its one end to the supply line (4) and by its second end to a connecting stub (10) of the cover (9), and has the pressure-maintaining valve (11) in its central passage region.

4. Fuel supply unit according to Claim 3, characterized in that the pressure-maintaining valve (11) has a valve element (13) which is spring-stressed counter to the conveying direction to the internal combustion engine (1) and whose sealing face can be placed against an annular valve seat (12) which is arranged in the through-opening of the hose coupling (16).

5. Fuel supply unit according to Claim 4, characterized in that the valve element (13) is a sealing washer which can be flowed around in the opening position of the pressure-maintaining valve (11).

6. Fuel supply unit according to Claim 5, characterized in that the sealing washer has an axially protruding sealing edge running around annularly.

7. Fuel supply unit according to Claim 3, characterized in that the first end of the hose coupling (16) is designed with a saw tooth-shaped, peripheral groove profile onto which one end of the hose-like supply line (4) can be pushed and fixed.

8. Fuel supply unit according to Claim 3, characterized in that the second end of the hose coupling (16) is designed as a rapid-action coupling which can be pushed onto the connecting stub (10).

## Revendications

1. Unité d'alimentation de carburant comprenant une pompe de carburant (6) disposée dans un réservoir de carburant (3), qui est formée de manière à refouler du carburant depuis le réservoir de carburant (3) dans un moteur à combustion interne (1) d'un véhicule à moteur, comprenant une soupape de maintien de la pression (11), qui est formée pour maintenir une pression, lorsque le moteur à combustion interne (1) est arrêté et que la pompe de carburant (6) est arrêtée, dans une conduite d'alimentation (4) conduisant à travers un couvercle (9) du réservoir de carburant (3) au moteur à combustion interne (1), la soupape de maintien de la pression (11) étant disposée dans le couvercle (9) du réservoir de carburant (3), caractérisée en ce que la soupape de maintien de la pression (11) est disposée dans un raccord de tuyau (16) de la conduite d'alimentation (4) à raccorder au couvercle (9) du réservoir de carburant (3).

2. Unité d'alimentation de carburant selon la revendication 1, **caractérisée en ce que** la soupape de maintien de la pression est disposée dans un tube de raccordement (10) pour la conduite d'alimentation raccordé au couvercle.

3. Unité d'alimentation de carburant selon les revendications 1 et 2, **caractérisée en ce que** le raccord de tuyau (16) peut être raccordé par l'une de ses extrémités à la conduite d'alimentation (4) et par sa deuxième extrémité à un tube de raccordement (10) du couvercle (9) et présente la soupape de maintien de la pression (11) dans sa zone de passage médiane.

4. Unité d'alimentation de carburant selon la revendication 3, **caractérisée en ce que** la soupape de maintien de la pression (11) présente un organe de soupape (13) sollicité par ressort dans le sens contraire de la direction de refoulement vers le moteur à combustion interne (1), dont la surface d'étanchéité peut être placée contre un siège de soupape (12) de forme annulaire disposé dans l'ouverture de passage du raccord de tuyau (16).

5. Unité d'alimentation de carburant selon la revendication 4, **caractérisée en ce que** l'organe de soupape (13) est un disque d'étanchéité pouvant être parcouru par un courant dans la position d'ouverture de la soupape de maintien de la pression (11).

6. Unité d'alimentation de carburant selon la revendication 5, **caractérisée en ce que** le disque d'étanchéité présente une arête d'étanchéité périphérique annulaire faisant saillie axialement.

7. Unité d'alimentation de carburant selon la revendication 3, **caractérisée en ce que** la première extrémité du raccord de tuyau (16) est formée avec un profil rainuré périphérique en forme de dents de scie, sur lequel une extrémité de la conduite d'alimentation de type tuyau (4) peut être glissée et fixée.

8. Unité d'alimentation de carburant selon la revendication 3, **caractérisée en ce que** la deuxième extrémité du raccord de tuyau (16) est formée en tant que raccord instantané enfichable sur le tube de raccordement (10).
